# EUROPÄISCHE PATENTSCHRIFT

(11) **EP 0 438 066 B1**
(45) Veröffentlichungstag und Bekanntmachung des Hinweises auf die Patenterteilung: **21.06.1995**
(21) Anmeldenummer: 91100164.2
(22) Anmeldetag: 07.01.1991
(51) Int. Cl.: B21B 1/46, B21B 1/26

(54) **Anlage zum Auswalzen von Warmbreitband**
Installation for rolling out of hot wide strip
Installation pour laminer à chaud à larges bandes

(30) Priorität: 18.01.1990 DE 4001288
(43) Veröffentlichungstag der Anmeldung: 24.07.1991
(73) Patentinhaber: SMS SCHLOEMANN-SIEMAG AKTIENGESELLSCHAFT, 40237 Düsseldorf (DE)
(72) Erfinder: Rohde, Wolfgang, Prof. Dr., W-4047 Dormagen-Nievenheim (DE)
(74) Vertreter: Müller, Gerd, Dipl.-Ing.

(56) Entgegenhaltungen:
- EP-A- 0 165 586
- EP-A- 0 178 059
- US-A- 3 648 359
- PATENT ABSTRACTS OF JAPAN Band 8, Nr. 227 (M-332)(1664), 18. Oktober 1984; & JP - A - 59110403 (ISHIKAWAJIMA HARIMAJUKOGYO K.K.) 26.06.1984
- PATENT ABSTRACTS OF JAPAN Band 9, Nr. 242 (M-417)(1965), 28. September 1985;& JP - A - 6096302 (KAWASAKI JUKOGYO K.K.) 29.05.1985

## Beschreibung

Die Erfindung betrifft eine Anlage zum Auswalzen von Warmbreitband von stranggegossenen Dünnbrammen mittels einer kontinuirlichen Fertigstraße,
- bei der der Fertigstraße drei nebeneinanderlaufende, einsträngige Gießmaschinen bzw. Gießlinien vorgeordnet sind,
- von denen die mittlere Gießmaschine bzw. Gießlinie mit der Fertigstraße fluchtet,
- und bei der von jedem der drei Gießstränge in vorgebbarer und zeitversetzter Aufeinanderfolge die einzelnen Dünnbrammen abtrennbar sind,
Nach der JP-A-59-110 403 gehört eine gattungsgemäße Anlage zum Auswalzen von Warmbreitband aus strangegossenen Dünnbrammen mittels einer kontinuierlichen Fertigstraße zum Stand der Technik. Hinter jeder Gießmaschine bzw. Gießlinie ist dort ein Aufwickler für die Dünnbrammen und ein zur Aufnahme der aufgewickelten Dünnbrammen dienenter Ofen aufgestellt. Den drei Öfen ist ein einzelnes Längs-Quer-Längs-Transportsystem zugeordnet, mit dessen Hilfe die aus den einzelnen Öfen austretenden Dünnbrammen-Wickel jeweils vor einen Dünnbrammen-Abwickler gebracht werden müssen, welcher in Fluchtlage zur kontinuierlichen Fertigstraße angeordnet ist und das Abwickeln der einzelnen Dünnbrammen-Wickel besagt, bevor diese in die kontinuierliche Fertigstraße einlaufen können.

Der Umstand, daß bei dieser bekannten Anlage die drei parallel zueinander angeordneten Gießmaschinen bzw. Gießlinien über nur ein Längs-Quer-Längs-Transportsystem mit der nachgeordneten kontinuierlichen Fertigstraße gekoppelt werden können, beeinträchtigt jedoch die optimale Auslastung der Gesamtanlage, weil das Längs-Quer-Längs-Transportsystem jeweils immer erst dann eine Dünnbramme in Form eines Dünnbrammen-Wickels von irgendeiner der drei vorgeordneten Gießmaschinen bzw. Gießlinien übernehmen kann, wenn sie zuvor einen von ihr getragenen Dünnbrammen-Wickel an einen der kontinuierlichen Fertigstraße vorgelagerten Dünnbrammen-Abwickler übergeben konnte. Nach erfolgter Übergabe des Dünnbrammen-Wickels muß nämlich das Längs-Quer-Längs-Transportsystem jeweils in zwei von drei Fällen vor der Übernahme des nächstfolgenden Dünnbrammen-Wickels noch den Fahrweg zu der einen oder anderen der beiden äußeren Gießmaschinen bzw. Gießlinien überwinden. Es liegt aber auf der Hand, daß hieraus Koordinationsschwierigkeiten der Gesamtanlage erwachsen, welche deren Kapazitätsauslastung beeinträchtigen.

Die Erfindung zielt nun auf eine Verbesserung der Auslastung für die Warmbreitband-Fertigstraße und damit auch der Wirtschaftlichkeit für die Gesamtanlage ab und besteht deshalb darin,
- daß jede Dünnbramme auf eines von zwei den drei Gießmaschinen bzw. Gießlinien nachgeordneten und der Fertigstraße vorgeordneten sowie nebeneinander vorgesehenen Längs-Quer-Längs-Transportsysteme überführbar ist,
- daß dabei die beiden Längs-Quer-Längs-Transportsysteme auf einen seitlichen Abstand voneinander einstellbar sind, der dem Abstand zwischen zwei benachbarten Gießmaschinen bzw. Gießlinien entspricht,
- daß beide Längs-Quer-Längs-Transportsysteme synchron miteinander oder untereinander gekoppelt über eine Strecke verfahrbar sind, nach deren Durchlaufen entweder das eine oder das andere Längs-Quer-Längs-Transportsystem sowohl mit der mittleren Gießmaschine bzw. Gießlinie als auch mit der Fertigstraße in Fluchtlage steht,
- daß der Fertigstraße jeweils von dem mit ihr in Fluchtlage stehenden Längs-Quer-Längs-Transportsystem die darauf befindliche Dünnbramme zuführbar ist,
- während auf das jeweils mit einer der seitlichen Gießmaschinen bzw. Gießlinien fluchtende Längs-Quer-Längs-Transportsystem die nachfolgend auszuwalzende Dünnbramme übergebbar ist,
- daß jeder Gießmaschine bzw. Gießlinie vor den Längs-Quer-Längs-Transportsystem ein Ofenbereich, ein Ausgleichsbereich und ein Pufferbereich zugeordnet sind,
- während den Längs-Quer-Längs-Transportsystemen vor der Fertigstraße ein damit fluchtender Aufnahmeofen nachgeordnet ist,
- und daß die Längs-Quer-Längs-Transportsysteme aus beheizbaren Fähren bestehen.

Durch diese Auslegung einer Anlage zum Auswalzen von Warmbreitband aus stranggegossenen Dünnbrammen ist eine wesentliche Verkürzung der Taktzeiten zur Beschickung der Warmbreitband-Fertigstraße mit Dünnbrammen erreichbar, wenn die Bedingungen eingehalten werden,
- daß die Ladezeit für eine von einem Gießstrang abgetrennte Dünnbramme in das Längs-Quer-Längs-Transportsystem der Entladezeit einer solchen Dünnbramme aus dem Längs-Quer-Längs-Transportsystem entspricht und
- daß die Walzzeit für die Auswalzung einer Dünnbramme jederzeit größer ist als die Fahrtzeit der Längs-Quer-Längs-Transportsysteme zuzüglich dieser Lade- bzw. Entladezeit.

Nach der Erfindung ist es von Vorteil, wenn die Fähren als einen Längstransport enthaltende, querverfahrbare Öfen, z. B. Rollenherdöfen, ausgelegt sind und wenn jeweils ein ortsfester Rollenherdofen einen Ofenbereich, einen Ausgleichsbereich und einen Pufferbereich umfaßt.

Selbstverständlich sind die Transportgeschwindigkeiten aller zwischen den Gießmaschinen bzw. Gießlinien und der kontinuierlichen Warmbreitband-Fertigstraße vorgesehenen Transportsysteme innerhalb des einerseits durch die Gießgeschwindigkeit in den einzelnen Gießmaschinen bzw. Gießlinien und andererseits durch die Einzugsgeschwindigkeit der Warmbreitband-Fertigstraße bestimmten Bereichs so regelbar, daß sich zwischen der aufeinanderfolgenden Einführung zweier Dünnbrammen in die Warmbreitband-Fertigstraße Pufferzeiten herbeiführen lassen, die beispielsweise für die Durchführung von Walzenwechsel-Operationen ausreichend sind. Die Pufferspeicherung von Dünnbrammen kann in diesem Falle über den gesamten Abstandsbereich zwischen den Gießmaschinen bzw. Gießlinien und Warmbreitband-Fertigstraße bewirkt werden, weil diese Abstandsbereiche insgesamt, also auch im Bereich der Längs-Quer-Längs-Transportsystem bzw. Fähren von die Walztemperatur aufrechterhaltenden Öfen bzw. Heizvorrichtungen überbrückt ist.

In der Zeichnung ist die erfindungsgemäße Anlage zum Auswalzen von Warmbreitband aus stranggegossenen Dünnbrammen in einem Ausführungsbeispiel schematisch vereinfacht dargestellt. Es zeigen
- Figur 1: die Gesamtanlage in der Situation vor einem Betriebsbeginn, während die
- Figuren 2 bis 4: die gleiche Anlage im Betriebszustand während verschiedener, aufeinanderfolgender Arbeitsphasen wiedergeben.

In sämtlichen Figuren der Zeichnung ist zu sehen, daß drei Einstrang-Gießmaschinen bzw. Gießlinien 1, 2 und 3 nebeneinander aufgestellt sind.

Der Gießmaschine bzw. Gießlinie 1 ist in Fluchtlage ein Ofen 4, ein Ausgleichsbereich 7 und ein Pufferbereich 10 nachgeordnet. In Fluchtlage mit der Gießmaschine bzw. Gießlinie 2 befindet sich ein Ofen 5, ein Ausgleichsbereich 8 und ein Pufferbereich 11, während in Fluchtlage mit der Gießmaschine bzw. Gießlinie 3 ein Ofen 6, ein Ausgleichsbereich 9 und ein Pufferbereich 12 vorgesehen ist.

Jeder Ofen 4 bzw. 5 bzw. 6 ist mit dem ihm nachgeordneten Ausgleichsbereich 7 bzw. 8 bzw. 9 und Pufferbereich 10 bzw. 11 bzw. 12 als ein in Längsrichtung durchgehender Rollenherdofen 13 bzw. 14 bzw. 15 ausgeführt, der praktisch einen durchgehenden Längstransport bildet. Hinter den drei Rollenherdöfen 13, 14, 15 bzw. Längstransporten sind zwei sogenannte Fähren aufgebaut, deren jede als kombiniertes Längs/Quer/Längs-Transportsystem arbeiten kann.

Wiederum im Anschluß an diese Fähren 16 und 17 ist in Fluchtlage mit der mittleren Gießmaschine bzw. Gießlinie 2 und dem mittleren Rollenherdofen bzw. Längstransport 14 ein Aufnahmeofen 18 erstellt, an den sich die Warmbreitband-Fertigstraße 19, wiederum in Fluchtlage, anschließt.

Jede der Gießmaschinen bzw. Gießlinien 1, 2 und 3 ist zur kontinuierlichen Herstellung eines - der Einfachheit halber nur angedeuteten - Gußstranges 21 bzw. 22 bzw. 23 ausgelegt.

Der Gußstrang 21 wird unmittelbar hinter der Gießmaschine bzw. Gießlinie 1 fortwährend in Dünnbrammen 24 unterteilt, die allmählich den Rollenherdofen 13 mit dem Ofenbereich 4, den Ausgleichsbereich 7 und dem Pufferbereich 10 durchlaufen. Entsprechende Dünnbrammen 25 werden auch hinter der Gießmaschine bzw. Gießlinie 2 vom Gußstrang 22 abgetrennt und in den Rollenherdofen 14 geführt, wo sie den Ofenbereich 5, den Ausgleichsbereich 8 und den Pufferbereich 11 nacheinander durchlaufen können. Schließlich wird auch unmittelbar hinter der Gießmaschine bzw. Gießlinie 3 der Gußstrang 23 fortwährend in Dünnbrmamen 26 unterteilt, die in den Rollenherdofen 15 gelangen und dort nacheinander durch den Ofenbereich 6, den Ausgleichsbereich 9 und den Pufferbereich 12 laufen.

Es sei angenommen, daß nach Inbetriebnahme der in Fig. 1 der Zeichnung gezeigten Gesamtanlage zum Auswalzen von Warmbreitband aus stranggegossenen Dünnbrammen die Gießmaschine bzw. Gießlinie 2 zuerst mit der Ausbringung des Gußstranges 22 begonnen hat, daran anschließend die Gießmaschine bzw. Gießlinie 3 ihren Gußstrang 23 liefert und zuletzt die Gießmaschine bzw. Gießlinie 1 mit der Lieferung ihres Gußstranges 21 begonnen hat.

Folglich wird die erste Dünnbramme 25 vom Gußstrang 22 abgetrennt und im Rollenherdofen 14 durch den Ofenbereich 5, den Ausgleichsbereich 8 und den Pufferbereich 11 transportiert.

Da die Gießmaschine bzw. Gießlinie 1 zuletzt mit der Ausbringung ihres Gußstranges 21 begonnen hat, wird also die Fähre 16 aus ihrer Grundstellung nach Fig. 1 in Querrichtung verfahren, bis sie in Fluchtlage mit dem Rollenherdofen 14 und dem Aufnahmeofen 18 gelangt, wie das in Fig. 2 der Zeichnung zu sehen ist. Die erste Dünnbramme 25 wird dann unmittelbar in Längsrichtung über die Fähre 16 in den Aufnahmeofen 18 transportiert und kann anschließend aus diesem in die Warmbreitband-Fertigstraße 19 eingezogen werden. Gleichzeitig mit dem Abschieben der Dünnbramme 25 von der Fähre 16 in den Aufnahmeofen 18 wird eine Dünnbramme 26 aus dem Pufferbereich 12 des Rollenherdofens 15 auf die in ihrer Grundstellung verbliebene Fähre 17 verbracht, wie dies aus Fig. 2 der Zeichnung ersichtlich ist.

Nunmehr werden die beiden Fähren 16 und 17 gemeinsam bzw. synchron aus ihrer der Fig. 2 entsprechenden Betriebsstellung in die Betriebsstellung nach Fig. 3 gebracht. Dadurch gelangt die Fähre 16 aus ihrer Fluchtlage mit dem Rollenherdofen 14 in Fluchtlage mit dem Rollenherdofen 13, während die Fähre 17 aus der Fluchtlage mit dem Rollenherdofen 15 in Fluchtlage mit dem nachgeordneten Aufnahmeofen 18 gelagt. Während dann von der Fähre 17 die darauf ruhende Dünnbramme 26 in den Aufnahmeofen 18 transportiert wird, gelangt gleichzeitig die Dünnbramme 24 aus dem Pufferbereich 10 des Rollenherdofens 13 auf die Fähre 16.

Anschließend werden die beiden Fähren 16 und 17 wiederum gemeinsam bzw. synchron in entgegengesetzter Richtung quer verfahren, so daß die Fähre 17 unbeladen in Fluchtlage zum Rollenherdofen 15 zurückkehrt, während die mit der Dünnbramme 24 beladene Fähre 16 in Fluchtlage mit dem Aufnahmeofen 18 gelangt, um die Dünnbramme 24 in diesen einzufahren, während zugleich die Fähre 16 mit der nächsten Dünnbramme 25 beladen wird. Fähre 17 bleibt unbeladen. Beide Fähren 16 und 17 verbleiben über die Länge eines Walzzyklus in ihrer Lage. Danach wird die Dünnbramme 25 in den Aufnahmeofen 18 und die Dünnbramme 26 in die Fähre 17 eingefahren.

Nachdem die Fähre 17 mit der Dünnbramme 26 beladen ist, werden wiederum beide Fähren 16 und 17 synchron bzw. gemeinsam in die der Fig. 3 entsprechende Stellung verfahren.

Beim Betrieb der Gesamtanlage ist es dabei wichtig, daß die Ladezeit für die Dünnbrammen 24, 25, 26 aus den Pufferzonen 10, 11, 12 der Rollenherdöfen 13, 14, 15 der Entladezeit entspricht, welche für das Überführen der einzelnen Dünnbrammen 24, 25, 26 von den Fähren 16 bzw. 17 in den Aufnahmeofen 18 erforderlich ist.

Ebenso wichtig ist aber auch, die Geschwindigkeit so zu bemessen, daß die Walzzeit für jede Dünnbramme 24, 25, 26 in der Warmbreitband-Fertigstraße 19 immer den Zeitraum überschreitet, welcher gemeinsam für die Ladezeit bzw. Entladezeit der Fähren 16 bzw. 17 und deren Fahrzeit zum Quertransport der Dünnbrammen 24, 25, 26 benötigt wird.

Ebenso wie die stationären Rollenherdöfen 13, 14, 15 und der stationäre Aufnahmeofen 18 sind auch die beiden jeweils als Längs/Quer/Längs-Transportsysteme betreibbaren Fähren 16 und 17 beheizbar ausgeführt. Vorzugsweise lassen sie sich dabei als in Querrichtung verfahrbare Rollenherdöfen ausführen, damit deren Herdrollen zum zwangsweisen Längstransport der einzelnen Dünnbrammen 24, 25, 26 genutzt werden können.

Abweichend von dem vorstehend anhand der Fig. 1 bis 4 erläuterten Funktionsablauf können die beiden Fähren 16 und 17 situationsbedingt entweder ihre Position beibehalten oder aber zu einer jeweils komplementären Strangkombination verfahren. Entscheidend ist hierfür immer der Umstand, aus welchem der hergestellten Gußstränge 21, 22, 23 frühestens eine übernahmebereite Dünnbramme 24, 25, 26 erwartet werden kann. Alle Gußstränge 21, 22, 23 können von der Kombination der beiden Fähren 16 und 17 gleichwertig behandelt werden.

Die Folgezeiten der Dünnbrammen 24, 25, 26 können - abhängig von der jeweiligen Einzugsgeschwindigkeit der Warmbreitband-Fertigstraße 19 - entweder vergleichmäßigt oder aber zur Erzielung von Pufferzeiten für die Durchführung von Walzenwechseloperationen gezielt und symmetrisch gefahren werden. Hierzu müssen natürlich sämtliche Längstransporte, welche zwischen den Gießmaschinen bzw. Gießlinien 1, 2, 3 und der Warmbreitband-Fertigstraße 19 betrieben werden, hinsichtlich ihrer Transportgeschwindigkeit in Grenzen regelbar sein, die einerseits durch die Gießgeschwindigkeit der einzelnen Gußstränge 21, 22, 23 und andererseits durch die Einzugsgeschwindigkeit der Warmbreitband-Fertigstraße 19 bestimmt sind.

### Bezugszeichen

- 1, 2, 3: Gießmaschine bzw. Gießlinie
- 4, 5, 6: Ofenbereich
- 7, 8, 9: Ausgleichsbereich
- 10, 11, 12: Pufferbereich
- 13, 14, 15: Rollenherdofen/Längstransport
- 16, 17: Fahren bzw. Längs/Quer/Längs-Transportsystem
- 18: Aufnahmeofen
- 19: warmbreitband-Fertigstraße

## Patentansprüche

1. Anlage zum Auswalzen von Warmbreitband aus stranggegossenen Dünnbrammen (24, 25, 26) mittels einer kontinuierlichen Fertigstraße (19)
- bei der der Fertigstraße (19) drei nebeneinanderlaufende, einsträngige Gießmaschinen bzw. Gießlinien (1, 2, 3) vorgeordnet sind,
- von denen die mittlere Gießmaschine bzw. Gießlinie (2) mit der Fertigstraße (19) fluchtet,
- und bei der von jedem der drei Gießstränge (21, 22, 23) in vorgebbarer und zeitversetzter Aufeinanderfolge die einzelnen Dünnbrammen (24, 25, 26) abtrennbar sind,
**dadurch gekennzeichnet,**
- daß jede Dünnbramme (24, 25, 26) auf eines von zwei den drei Gießmaschinen bzw. Gießlinien (1, 2 ,3) nachgeordneten und der Fertigstraße (19) vorgeordneten sowie nebeneinander vorgesehenen Längs-Quer-Längs-Transportsysteme (16, 17) überführbar ist,
- daß dabei die beiden Längs-Quer-Längs-Transportsysteme (16, 17) auf einen seitlichen Abstand voneinander einstellbar sind, der dem Abstand zwischen zwei benachbarten Gießmaschinen bzw. Gießlinien (1, 2, bzw. 2, 3) entspricht,
- daß beide Längs-Quer-Längs-Transportsysteme (16, 17) synchron miteinander oder untereinander gekoppelt über eine Strecke verfahrbar sind, nach deren Durchlaufen entweder das eine oder das andere Längs-Quer-Längs-Transportsystem (16 oder 17) sowohl mit der mittleren Gießmaschine bzw. Gießlinie (2) als auch mit der Fertigstraße (19) in Fluchtlage steht,
- daß der Fertigstraße (19) jeweils von dem mit ihr in Fluchtlage stehenden Längs-Quer-Längs-Transportsystem (16 oder 17) die darauf befindliche Dünnbramme (24 oder 25 oder 26) zuführbar ist,
- während auf das jeweils mit einer der seitlichen Gießmaschinen bzw. Gießlinien (1 bzw. 3) fluchtende Längs-Quer-Längs-Transportsystem (16 oder 17) die nachfolgend auszuwalzende Dünnbramme (24 oder 25 oder 26) übergebbar ist,
- daß jeder Gießmaschine bzw. Gießlinie (1, 2, 3) vor den Längs-Quer-Längs-Transportsystemen (16 und 17) ein Ofenbereich (4, 5, 6), ein Ausgleichsbereich (7, 8, 9) und ein Pufferbereich (10, 11, 12) zugeordnet sind,
- während dem Längs-Quer-Längs-Transportsystem (16 und 17) vor der Fertigstraße (19) ein damit fluchtender Aufnahmeofen (18) nachgeordnet ist,
- und daß die Längs-Quer-Längs-Transportsysteme (16 und 17) aus beheizbaren Fähren bestehen.

2. Anlage nach Anspruch 1
**dadurch gekennzeichnet,**
daß die Fähren (16 und 17) als einen Längstransport enthaltende, querverfahrbare Öfen z. B. Rollenherdöfen, ausgelegt sind.

3. Anlage nach einem der Ansprüche 1 und 2,
**dadurch gekennzeichnet,**
daß jeweils ein ortsfester Rollenherdofen (13, 14, 15) einen Ofenbereich (4 bzw. 5 bzw. 6), einen Ausgleichsbereich (7 bzw. 8 bzw. 9) und einen Pufferbereich (10 bzw. 11 bzw. 12) umfaßt.

## Claims

1. Plant for rolling hot wide strip from continuously cast thin slabs (24, 25, 26) by means of a continuous finishing train (19)
- in which three adjacently extending single strand casting machines or casting lines (1, 2, 3) are arranged in front of the finishing train (19),
- of which the centre casting machine or casting line (2) is aligned with the finishing train (19),
- and in which the individual thin slabs (24, 25, 26) can be cut off from each of the three casting strands (21, 22, 23) in presettable and time-displaced sequence,
characterised thereby
- that each thin slab (24, 25, 26) is transportable on one of two longitudinal-transverse-longitudinal transport systems (16, 17) which are arranged behind the three casting machines or casting lines (1, 2, 3) and in front of the finishing train (19) and which are provided adjacent one another,
- that in that case the two longitudinal-transverse-longitudinal transport systems (16, 17) are adjustable to a lateral spacing from one another, which spacing corresponds to the spacing between two adjacent casting machines or casting lines (1, 2 or 2, 3),
- that both longitudinal-transverse-longitudinal transport systems 16, 17) are movable in synchronism with one another or coupled together over a path, after passage through which either the one or the other longitudinal-transverse-longitudinal transport system (16 or 17) stands in aligned position not only with the centre casting machine or casting line (2) but also with the finishing train (19),
- that the finishing train (19) is feedable, each time by the longitudinal-transverse-longitudinal transport system (16 or 17) standing in alignment therewith, with the thin slab (24 or 25) disposed on that system,
- while the thin slab (24 or 25 or 26) to be rolled next is transferable onto the respective longitudinal-transverse-longitudinal transport system (16 or 17) aligned with one of the lateral casting machines or casting lines (1 or 3),
- that a furnace region (4, 5, 6), an equalising region (7, 8, 9) and a buffer region (10, 11, 19) are associated with each casting machine or casting line (1, 2, 3) in front of the longitudinal-transverse-longitudinal transport systems (16 or 17),
- while a receiving furnace (18) is arranged after the longitudinal-transverse-longitudinal transport system (16 and 17) and in front of and aligned with the finishing train (19),
- and that the longitudinal-transverse-longitudinal transport systems (16 and 17) consist of heatable tracks.

2. Plant according to claim 1, characterised thereby that the tracks (16 and 17) are designed as transversely movable furnaces, for example roller hearth furnaces, containing a longitudinal transport.

3. Plant according to one of claims 1 and 2, characterised thereby that a stationary roller hearth furnace (13, 14, 15) comprises each time a furnace region (4 or 5 or 6), an equalising region (7 or 8 or 9) and a buffer region (10 or 11 or 12).

## Revendications

1. Installation pour le laminage à chaud de larges bandes à partir de brames minces coulées en continu (24, 25, 26) moyennant un train de finition continu (19),
- dans laquelle trois machines ou lignes de coulée parallèles à brin unique (1, 2, 3) sont agencées en amont du train de finition (19),
- dont la machine ou ligne de coulée médiane (2) se trouve dans l'alignement avec le train de finition (19),
- et dans laquelle les brames minces (24, 25, 26)sont sectionables de chacun des trois brins (21, 22, 23) selon une séquence prédéterminable et décalée dans le temps,
caractérisée
- en ce que chaque brame mince (24, 25, 26) est transférable sur l'un des deux dispositifs de transport longitudinal-transversal-longitudinal (16, 17) parallèles agencés en aval des trois machines ou lignes de coulée (1, 2, 3) et en amont du train de finition (19),
- en ce que, pour ce faire, les deux dispositifs de transport longitudinal-transversal-longitudinal (16, 17) sont réglables selon une distance latérale l'un de l'autre, qui correspond à la distance entre deux machines ou lignes de coulée adjacentes (1,2 ou 2,3),
- en ce que les deux dispositifs de transport longitudinal-transversal-longitudinal (16, 17) sont couplés de façon synchrone l'un à l'autre et sort dèplaçables sur une distance de telle sorte qu'après avoir parcouru cette distance l'un ou l'autre des dispositifs de transport longitudinal-transversal-longitudinal (16, 17) se trouve dans l'alignement avec la machine ou ligne de coulée médiane (2) ainsi qu'avec le train de finition (19),
- en ce que la brame mince (24 ou 25 ou 26) qui se trouve sur le dispositif de transport longitudinal-transversal-longitudinal (16 ou 17) est transférable sur le train de finition (19) qui se trouve dans l'alignement avec celui-ci,
- alors que la brame mince (24 ou 25 ou 26) à laminer par la suite est transférable sur le dispositif de transport longitudinal-transversal-longitudinal (16 ou 17) qui est dans l'alignement avec l'une des machines ou lignes de coulée latérales (1 ou 3),
- en ce qu'une zone de four (4, 5, 6) une zone de compensation (7, 8, 9) et une zone tampon (10, 11, 12) sont associées à chaque machine ou ligne de coulée (1, 2, 3), en amont des dispositifs de transport longitudinal-transversal-longitudinal (16 et 17),
alors qu'un four d'entreposage (18) est agencé en aval du dispositif de transport longitudinal-transversal-longitudinal (16 et 17), mais en amont du train de finition (19) et dans l'alignement avec celui-ci,
- et en ce que les dispositifs de transport longitudinal-transversal-longitudinal (16 et 17) consistent en des conteneurs chauffables.

2. Installation selon la revendication 1 caractérisée en ce que les conteneurs (16 et 17) consistent en des fours déplaçables transversalement qui comportent un moyen de transport longitudinal, par exemple des fours à rouleaux.

3. Installation selon l'une des revendications 1 et 2 caractérisée en ce que chaque fois un four à rouleaux fixe (13, 14, 15) comporte une zone de chauffage (4 ou 5 ou6), une zone de compensation (7 ou 8 ou 9) et une zone tampon (10 ou 11 ou 12).
